# FASCICULE DE BREVET EUROPEEN

(11) **EP 1 463 681 B1**
(45) Date de publication et mention de la délivrance du brevet: **06.07.2005**
(21) Numéro de dépôt: 02799815.2
(22) Date de dépôt: 16.12.2002
(51) Int. Cl.: B66C 13/56, B66C 23/42

(54) **GRUE AUTOMOTRICE RADIOTELECOMMANDEE**
SELBSTFAHRENDER FUNKGESTEUERTER KRAN
RADIO-CONTROLLED SELF-PROPELLED CRANE

(30) Priorité: 09.01.2002 FR 0200188
(43) Date de publication de la demande: 06.10.2004
(73) Titulaire: Utille, Lionel, 74210 Faverges (FR)
(72) Inventeur: Utille, Lionel, 74210 Faverges (FR)
(74) Mandataire: Gasquet, Denis
(86) Numéro de dépôt international: PCT/FR2002/004363
(87) Numéro de publication internationale: WO 2003/057614

(56) Documents cités:
- FR-A- 1 440 071
- US-A- 3 809 182
- PATENT ABSTRACTS OF JAPAN vol. 2000, no. 05, 14 September 2000 (2000-09-14) & JP 2000 063078 A (TADANO LTD), 29 February 2000 (2000-02-29)

## Description

La présente invention concerne une grue destinée au levage et au déplacement d'une charge par un crochet suspendu à un filin se déroulant ou s'enroulant depuis l'extrémité d'un mât porteur relié à un châssis de stabilisation au sol.

Il est connu, pour les gros chantiers se déroulant sur une longue période, de mettre en place à demeure, des grues fixes à un endroit prédéterminé permettant à celle-ci d'atteindre différents points du chantier.

Ces grues sont classiquement constituées par une embase fixée au sol à partir de laquelle est érigé un pilier vertical porteur d'une flèche horizontale sur laquelle est disposée une poulie sur laquelle s'enroule un filin, au bout duquel est suspendu le crochet.

Ce type de grue peut être manoeuvré soit à partir d'une cabine faisant partie intégrante de la grue à l'intérieur de laquelle est installé un opérateur, soit à partir d'une télécommande reliée aux différents moteurs de la grue manoeuvrable au sol également par un opérateur.

Dans un cas comme dans l'autre, l'inconvénient de ce type de grue est d'être fixe au sol, ce qui nécessite sur certains chantiers, de mettre en place plusieurs grues pour atteindre toutes les zones du chantier à réaliser.

C'est ainsi que sont apparues des grues mobiles installées sur la plate-forme d'un camion permettant ainsi de déplacer la grue en différents points d'un chantier, selon les besoins. Une telle grue est décrite dans le document JP 2000 063078 A.

Si cela remédie aux problèmes précités, par contre, il en est engendré un autre, qui est celui de devoir faire les frais d'un camion traditionnel répondant à toutes les normes de circulation routière, ce qui, bien entendu, rend le dispositif de levage très onéreux, nécessitant, de plus, la présence d'un chauffeur.

C'est pour remédier à l'ensemble de ces inconvénients que l'invention a été réalisée, qui concerne une grue destinée au levage et au déplacement d'une charge par un crochet suspendu à un filin se déroulant ou s'enroulant depuis l'extrémité d'un mât porteur relié à un châssis de stabilisation au sol, qui est caractérisée en ce que :
- le châssis est porté par des roues dont au moins l'une d'elles est accouplée à un moteur d'entraînement vers l'avant ou vers l'arrière et au moins l'une d'elles a un dispositif de commande en direction vers la droite ou vers la gauche,
- le mât porteur est relié à des moyens de commande, pour assurer au moins son pivotement angulaire, respectivement dans un plan vertical et dans un plan horizontal, par rapport au châssis sur lequel il est monté,
- des moyens de commande en déplacement du mât et du châssis, sont détachés de celui-ci,
de manière à obtenir une grue auto-portée par un châssis automoteur dont les différentes fonctions de manoeuvre sont commandées simultanément ou distinctement à distance.

On comprend bien que l'avantage majeur d'une grue ainsi réalisée réside dans le fait que le châssis étant automoteur, celui-ci présente l'avantage de transporter la grue en un quelconque endroit d'un chantier et, de plu,s sa réalisation est d'un prix de revient relativement bas par rapport à un camion.

Un autre avantage réside dans le fait qu'une telle conception se dispense d'une cabine de pilotage. De plus, c'est l'utilisateur qui est l'opérateur, ce qui économise une personne.

En fait, on peut dire qu'une telle grue s'assimile à un robot automoteur et entièrement gérable à distance.

La présente invention concerne également les caractéristiques qui ressortiront au cours de la description qui va suivre, et qui devront être considérées isolément ou selon toutes leurs combinaisons techniques possibles.

D'autres caractéristiques et avantages de l'invention se dégageront de la description qui va suivre en regard des dessins annexés qui ne sont donnés qu'à titre d'exemples non limitatifs.

La figure 1 représente un premier mode de réalisation d'une grue selon l'invention, en position inactive.

La figure 2 représente une grue selon la figure 1 en position active selon deux positions de travail.

La figure 3 est une vue de dessus de la grue selon les figures 1 et 2.

La figure 4 est une vue selon un second mode de réalisation de l'invention, en position inactive.

La figure 5 est une vue d'une grue selon la figure 4 en position active selon deux positions de travail.

Selon le premier exemple de réalisation des figures 1 à 3, la grue (1) désignée dans son ensemble est destinée au levage et au déplacement d'une charge (non représentée) par un crochet (2) suspendu à un filin (3) se déroulant depuis l'extrémité (4a) d'un bras porteur (4) relié à un châssis (5) de stabilisation au sol, et ce, grâce à un treuil de levage.

Selon l'invention, le châssis (5) est porté par des roues (6) dont au moins l'une d'elles est accouplée à un moteur (7) d'entraînement vers l'avant ou vers l'arrière et au moins l'une d'elles à un dispositif de commande en direction (8) vers la droite ou vers la gauche.

Selon le présent exemple, les roues sont au nombre de quatre et, par exemple, seules deux d'entre elles situées à l'arrière sont motrices par l'intermédiaire du moteur (7), alors que celles avant (6A) sont directionnelles par l'intermédiaire d'un moteur électrique ou hydraulique (8). Bien entendu, il pourrait en être autrement, comme, par exemple, que toutes les roues soient motrices et directrices.

Préférentiellement, les moyens d'entraînement des roues sont constitués également par des moteurs électriques ou hydraulique, mais, bien entendu, ils pourraient être constitués par un moteur essence ou diesel.

De la même manière, on pourrait très bien imaginer un châssis (5) comportant deux roues arrières motrices (6) et une seule roue avant directionnelle (6A).

En ce qui concerne le mât porteur (4), celui-ci est relié à des moyens de commande (9, 10) pour assurer au moins son pivotement angulaire respectivement dans un plan vertical P1, P2 et dans un plan horizontal P3, P4, par rapport au châssis (5) sur lequel il est monté.

Enfin, sont prévus des moyens (11) de commande en déplacement du mât (4) et du châssis (5), détachés de celui-ci.

De cette manière, il est obtenu une grue auto-portée par un châssis automoteur (5) dont les différentes fonctions de manoeuvre sont commandées simultanément ou distinctement à distance.

Comme le montrent les figures 1 et 2, le mât porteur (4) comporte, en outre, des moyens (12) de déploiement télescopiques F1, F2 lui permettant d'atteindre des charges situées à différentes distances.

Selon un premier exemple, les moyens de commande en pivotement (9, 10) ou en déploiement (12) du mât porteur (4, 4A) sont constitués respectivement par des moteurs électriques ou hydrauliques, chacun d'eux assurant une fonction distincte, soit :
- la fonction de pivotement angulaire dans un plan vertical P1, P2, en montée ou en descente,
- la fonction de pivotement angulaire dans un plan horizontal P3, P4, vers la droite ou vers la gauche,
- la fonction de déploiement ou de reploiement F1, F2.

C'est ainsi que, si l'on considère que les moyens d'entraînement vers l'avant ou vers l'arrière du châssis (5) ainsi que les moyens de commande en direction (8) du même châssis sont des moteurs électriques ou hydrauliques, on se trouve en présence d'une grue automotrice et auto-portée radiocommandée.

Si l'on considère que l'enroulement du filin (3) porteur du crochet de levage (2) dans un sens ou dans un autre F3, F4 est également assuré par un moteur électrique ou hydraulique (13).

Selon une variante de réalisation non représentée, les moyens de commande en pivotement angulaire du mât porteur (4) dans un plan vertical P1, P2 en montée ou en descente sont constitués par au moins un vérin interposé entre ledit mât (4) et un élément du châssis (5), alors que les moyens de commande (10) en pivotement angulaire dans un plan horizontal P3, P4 vers la droite ou vers la gauche ainsi que les moyens de commande (12) en déploiement ou en reploiement F1, F2 sont constitués par des moteurs électriques ou hydrauliques distincts les uns des autres.

Ces vérins pourront, bien entendu, être à commande électrique ou hydraulique.

Selon le second exemple de réalisation de l'invention, représenté sur les figures 4 et 5, le mât porteur (4A) est relié au châssis de stabilisation (5A) par l'intermédiaire d'un parallélogramme déformable (14) constitué par deux bras articulés (18, 19). Le mât (4A) est relié audit parallélogramme (14) de manière articulée (15) pour pivoter angulairement dans un plan vertical P1, P2 en montée ou en descente, sous l'action d'un vérin (16), ou d'un moteur interposé, alors que ledit parallélogramme déformable (14) est relié par ses autres extrémités (14a, 14b) au châssis (5), de manière également articulée pour pivoter de la même manière sous l'action d'un second vérin (17), ou moteur interposé, commandé par des moyens distincts du premier (16).

Pour répondre à la notion du tout électrique, les vérins précités (16 et 17) sont électriques mais, bien entendu, ils pourraient être également hydrauliques.

En ce qui concerne les fonctions de pivotement angulaire de la grue dans un plan horizontal P3, P4, vers la droite ou vers la gauche, ou la fonction de déploiement ou de reploiement F1, F2 du mât porteur (4A) ainsi qu'en ce qui concerne la commande du châssis en entraînement vers l'avant ou vers l'arrière ou de commande directionnelle vers la droite ou vers la gauche, celles-ci sont, comme dans l'exemple de réalisation précédent, assurées par des moteurs électriques, voire hydrauliques.

Quel que soit le mode de réalisation adopté, c'est-à-dire celui des figures 1 à 3 ou celui des figures 4 et 5, les moyens de commande, les moyens de commande de l'ensemble des fonctions ; (7) d'avancement du châssis (5) en avant ou en arrière ; (8) de changement de direction vers la droite ou vers la gauche ; (9 ou 14, 15, 16, 17, 18, 19) de pivotement angulaire du mât (4, 4A) dans un plan vertical P1, P2 vers le haut ou vers le bas ou (10) de pivotement horizontal P3, P4 vers la droite ou vers la gauche ; (12) de déploiement ou de reploiement F1, F2 dudit mât (4, 4A) ; (13) de montée ou de descente du filin (3), d'où du crochet de levage (2) ; sont commandés à distance par l'intermédiaire d'un émetteur radio (11), un récepteur (20) étant situé sur une partie de la grue (1) et relié aux différents vérins ou moteurs assurant lesdites fonctions de ladite grue (1).

Selon une variante de réalisation, les moyens de commande de l'ensemble des fonctions précitées sont commandés à distance par l'intermédiaire d'un boîtier de commandes électriques relié de manière filaire aux différents moteurs ou vérins assurant lesdites fonctions de ladite grue (1).

Bien entendu, l'invention n'est pas limitée aux modes de réalisation décrits et représentés à titre d'exemples, mais elle comprend aussi tous les équivalents techniques ainsi que leurs combinaisons, tels que définis dans les revendications.

## Revendications

1. Grue destinée au levage et au déplacement d'une charge par un crochet (2) suspendu à un filin (3) se déroulant ou s'enroulant depuis l'extrémité (4a) d'un mât porteur (4) relié à un châssis (5) de stabilisation au sol, telle que:
- le châssis (5) est porté par des roues (6, 6A) dont au moins l'une d'elles est accouplée à un moteur (7) d'entraînement vers l'avant ou vers l'arrière et au moins l'une d'elles a un dispositif de commande en direction (8) vers la droite ou vers la gauche,
- le mât porteur (4) est relié à des moyens de commande (9, 10), pour assurer au moins son pivotement angulaire respectivement dans un plan vertical (P1, P2) et dans un plan horizontal (P3, P4), par rapport au châssis (5) sur lequel il est monté, **caractérisée en ce que**
- des moyens (11, 20) de commande en déplacement du mât (4) et du châssis (5) sont détachés de celui-ci,
de manière à obtenir une grue (1) auto-portée par un châssis automoteur dont les différentes fonctions de manoeuvre sont commandées simultanément ou distinctement à distance.

2. Grue selon la revendication 1, **caractérisée en ce que** le mât porteur (4) comporte, en outre, des moyens (12) de déploiement télescopiques (F1, F2).

3. Grue selon l'une des revendications 1 ou 2, **caractérisée en ce que** les moyens de commande en pivotement (9, 10) ou en déploiement (12) du mât porteur (4, 4A) sont constitués respectivement par des moteurs électriques, chacun d'eux assurant une fonction distincte, soit :
- la fonction de pivotement angulaire dans un plan vertical (P1, P2) en montée ou en descente,
- la fonction de pivotement angulaire dans un plan horizontal (P3, P4) vers la droite ou vers la gauche,
- la fonction de déploiement ou de reploiement (F1, F2)

4. Grue selon la revendication 1 ou 2, **caractérisée en ce que** les moyens de commande en pivotement angulaire du mât porteur (4) dans un plan vertical (P1, P2) en montée ou en descente sont constitués par au moins un vérin interposé entre ledit mât (4) et un élément du châssis (5), alors que les moyens de commande (10) en pivotement angulaire dans un plan horizontal (P3, P4) vers la droite ou vers la gauche ainsi que les moyens de commande (12) en déploiement ou en reploiement (F1, F2) sont constitués par des moteurs électriques ou hydrauliques distincts les uns des autres.

5. Grue selon l'une des revendications 1 à 4, **caractérisée en ce que** le mât porteur (4A) est relié au châssis de stabilisation (5A) par l'intermédiaire d'un parallélogramme déformable (14) constitué par deux bras articulés (18, 19), le mât (4A) étant relié audit parallélogramme (14) de manière articulée (15) pour pivoter angulairement dans un plan vertical (P1, P2) en montée ou en descente, sous l'action d'un vérin (16) ou d'un moteur interposé, alors que ledit parallélogramme déformable (14) est relié par ses autres extrémités (14a, 14b) au châssis (5), de manière également articulée, pour pivoter de la même manière sous l'action d'un second vérin (17) ou moteur interposé commandé par des moyens distincts du premier (16).

6. Grue selon la revendication 4 ou 5, **caractérisée en ce que** les vérins (16,17) sont à commande électrique ou hydraulique.

7. Grue selon l'une des revendications 1 à 6, **caractérisée en ce que** l'enroulement dans un sens ou dans un autre du filin (3) porteur du crochet de levage (4) est assuré par un moteur électrique ou hydraulique (13).

8. Grue selon l'une des revendications 1 à 7, **caractérisée en ce que** les moyens de commande de l'ensemble des fonctions ; (7) d'avancement du châssis (5) en avant ou en arrière ; (8) de changement de direction vers la droite ou vers la gauche ; (9) ou (14, 15, 16, 17, 18, 19) de pivotement angulaire du mât (4, 4A) dans un plan vertical (P1, P2) vers le haut ou vers le bas ou (10) de pivotement horizontal (P3, P4) vers la droite ou vers la gauche ; (12) de déploiement ou de reploiement (F1, F2) dudit mât (4, 4A) ; (13) de montée ou de descente du filin (3), d'où du crochet de levage (2) ; sont commandés à distance par l'intermédiaire d'un émetteur radio (11), un récepteur (20) étant situé sur une partie de la grue (1) et relié aux différents vérins ou moteurs assurant lesdites fonctions de ladite grue (1).

9. Grue selon l'une des revendications 1 à 7, **caractérisée en ce que** les moyens de commande de l'ensemble des fonctions ; (7) d'avancement du châssis (5) en avant ou en arrière ; (8) de changement de direction vers la droite ou vers la gauche ; (9) ou (14, 15, 16, 17, 18, 19) de pivotement angulaire du mât (4, 4A) dans un plan vertical (P1, P2) vers le haut ou vers le bas ou (10) de pivotement horizontal (P3, P4) vers la droite ou vers la gauche ; (12) de déploiement ou de reploiement (F1, F2) dudit mât (4, 4A) ; (13) de montée ou de descente du filin (3), d'où du crochet de levage (2) ; sont commandés à distance par l'intermédiaire d'un boitier de commande électrique (non représenté), de manière filaire aux différents moteurs ou vérins assurant lesdites fonctions de ladite grue.

## Patentansprüche

1. Kran zum Heben und Bewegen einer Last mittels eines Hakens (2), der an einem am Ende (4a) eines Tragmastes (4) sich ab- bzw. aufwickelnden Seil (3) hängt, wobei der Tragmast mit einem Gestell (5) zur Stabilisierung am Boden verbunden ist, wobei
- das Gestell (5) auf Rädern (6, 6A) gelagert ist, von denen mindestens eins mit einem Motor (7) mit Vorwärts- und Rückwärtsantrieb gekoppelt ist und mindestens eins eine Lenksteuerung (8) nach rechts oder nach links aufweist,
- der Tragmast (4) mit Steuerungsmitteln (9, 10) verbunden ist, mit denen er zumindest in einer senkrechten Ebene (P1, P2) bzw. in einer waagerechten Ebene (P3, P4) relativ zum Gestell (5), an dem er montiert ist, um einen Winkel verschwenkt werden kann,
**dadurch gekennzeichnet, dass**
- Steuerungsmittel (11, 20) zur Steuerung der Verschiebung des Mastes (4) und des Gestells (5) von diesem getrennt sind,
so dass sich ein auf einem Gestell mit Eigenantrieb gelagerter selbsttragender Kran (1) ergibt, dessen verschiedene Bedienungsfunktionen gleichzeitig oder einzeln ferngesteuert werden.

2. Kran nach Anspruch 1, **dadurch gekennzeichnet, dass** der Tragmast (4) zudem teleskopische (F1, F2) Ausfahrmittei (12) aufweist.

3. Kran nach einem der Ansprüche 1 oder 2, **dadurch gekennzeichnet, dass** die Mittel zur Steuerung des Verschwenkens (9, 10) oder des Ausfahrens (12) des Tragmastes (4, 4A) jeweils durch elektrische Motoren gebildet sind, von denen jeder eine eigene Funktion übernimmt, und zwar:
- die Funktion des Verschwenkens nach oben oder nach unten in einer senkrechten Ebene (P1, P2),
- die Funktion des Verschwenkens nach rechts oder nach links in einer waagerechten Ebene (P3, P4),
- die Funktion des Aus- oder Einfahrens (F1, F2).

4. Kran nach Anspruch 1 oder 2, **dadurch gekennzeichnet, dass** die Mittel zur Steuerung des Verschwenkens des Tragmastes (4) nach oben oder nach unten in einer senkrechten Ebene (P1, P2) von mindestens einem Hubzylinder gebildet werden, der zwischen dem Mast (4) und einem Element des Gestells (5) vorgesehen ist, während die Mittel (10) zur Steuerung des Verschwenkens nach rechts oder nach links in einer waagerechten Ebene (P3, P4) sowie die Mittel (12) zur Steuerung des Aus- oder Einfahrens (F1, F2) durch einzelne separate elektrische oder hydraulische Motore gebildet werden.

5. Kran nach einem der Ansprüche 1 bis 4, **dadurch gekennzeichnet, dass** der Tragmast (4A) über ein verformbares aus zwei Gelenkarmen (18, 19) bestehendes Parallelogramm (14) mit dem Stabilisierungsgestell (5A) verbunden ist, wobei der Mast (4A) gelenkig (15) mit dem Parallelogramm (14) verbunden ist, so dass er unter Einwirkung eines Hubzylinders (16) oder eines zwischengeschalteten Motors in einer senkrechten Ebene (P1, P2) nach oben oder nach unten verschwenkt werden kann, während das verformbare Parallelogramm (14) mit seinen anderen Enden (14a, 14b) ebenfalls gelenkig mit dem Gestell (5) verbunden ist, so dass es auf gleiche Weise unter der Einwirkung eines durch andere Mittel als der erste Hubzylinder (16) gesteuerten zweiten Hubzylinders (17) oder zwischengeschalteten Motors verschwenkt wird.

6. Kran nach Anspruch 4 oder 5, **dadurch gekennzeichnet, dass** die Hubzylinder (16, 17) elektrisch oder hydraulisch betätigt werden.

7. Kran nach einem der Ansprüche 1 bis 6, **dadurch gekennzeichnet, dass** das Aufwickeln des den Hebehaken (4) tragenden Seils (3) in die eine oder andere Richtung durch einen elektrischen oder hydraulischen Motor (13) erfolgt.

8. Kran nach einem der Ansprüche 1 bis 7, **dadurch gekennzeichnet, dass** die Mittel zur Steuerung sämtlicher Funktionen: (7) Verfahren des Gestells (5) nach vorn oder nach hinten; (8) Änderung der Richtung nach rechts oder nach links; (9) oder (14, 15, 16, 17, 18, 19) Verschwenken des Mastes (4, 4A) nach oben oder nach unten in einer senkrechten Ebene (P1, P2) oder (10) waagerechtes Verschwenken (P3, P4) nach links oder nach rechts; (12) Aus- oder Einfahren (F1, F2) des Mastes (4, 4A); (13) Auf- und Abwärtsbewegen des Seils (3) und somit des Hebehakens (2) über ein Funksendegerät (11) ferngesteuert werden, wobei ein Empfänger (20) sich auf einem Teil des Krans (1) befindet und mit den verschiedenen die genannten Funktionen des Krans (1) ausführenden Hubzylindern oder Motoren verbunden ist.

9. Kran nach einem der Ansprüche 1 bis 7, **dadurch gekennzeichnet, dass** die Mittel zur Steuerung sämtlicher Funktionen: (7) Verfahren des Gestells (5) nach vom oder nach hinten; (8) Änderung der Richtung nach rechts oder nach links; (9) oder (14, 15, 16, 17, 18, 19) Verschwenken des Mastes (4, 4A) nach oben oder nach unten in einer senkrechten Ebene (P1, P2) oder (10) waagerechtes Verschwenken (P3, P4) nach links oder nach rechts; (12) Aus- oder Einfahren (F1, F2) des Mastes (4; 4A); (13) Auf- und Abwärtsbewegen des Seils (3) und somit des Hebehakens (2) über einen elektrischen Steuerkasten (nicht dargestellt) ferngesteuert werden, der mit den verschiedenen die genannten Funktionen des Krans ausführenden Hubzylindern oder Motoren verkabelt ist.

## Claims

1. Crane which is designed for lifting and displacement of a load by a hook (2) which is suspended from a cable (3) which is unwound or wound up from the end (4a) of a support boom (4) connected to a stabilisation chassis (5) on the ground, such that:
- the chassis (5) is supported by wheels (6, 6A), at least one of which is connected to a motor (7) for driving forwards or backwards, and at least one of which has a device (8) to control steering towards the left or towards the right;
- the support boom (4) is connected to control means (9, 10) in order to ensure that it is pivoted at least angularly, respectively on a vertical plane (P1, P2) and on a horizontal plane (P3, P4) relative to the chassis (5) on which it is mounted, **characterised in that**:
- means (11, 20) for controlling the displacement of the boom (4) and of the chassis (5) are detached from the latter,
such as to obtain a crane (1) which is self-supported by a self-propelled chassis, the different manoeuvring functions of which are controlled simultaneously or separately, remotely.

2. Crane according to claim 1, **characterised in that** the support boom (4) additionally comprises means (12) for telescopic extension (F1, F2).

3. Crane according to claim 1 or claim 2, **characterised in that** the means for controlling pivoting (9, 10) or extension (12) of the support boom (4, 4A) consist respectively of electric motors, each of them assuring a different function, i.e.:
- the function of angular pivoting on a vertical plane (P1, P2) during raising or descent;
- the function of angular pivoting on a horizontal plane (P3, P4) towards the right or towards the left;
- the function of extension or retraction (F1, F2).

4. Crane according to claim 1 or claim 2, **characterised in that** the means for controlling the angular pivoting of the support boom (4) on a vertical place (P1, P2) during raising or descent consist of at least one jack which is interposed between the said boom (4) and an element of the chassis (5), whereas the means for control (10) in angular pivoting on a horizontal plane (P3, P4) towards the right or towards the left, as well as the means for control (12) in extension or retraction (F1, F2) consist of electric or hydraulic motors which are distinct from one another.

5. Crane according to any one of claims 1 to 4, **characterised in that** the support boom (4A) is connected to the stabilisation chassis (5A) by means of a deformable parallelogram (14) constituted by two articulated arms (18, 19), the boom (4A) being connected to the said parallelogram (14) in an articulated manner (15) in order to pivot angularly on a vertical plane (P1, P2) during raising or descent, under the action of a jack (16) or of an interposed motor, whereas the said deformable parallelogram (14) is connected by its other ends (14a, 14b) to the chassis (5) in a manner which is also articulated, in order to pivot in the same manner under the action of a second interposed jack (17) or motor controlled by means which are distinct from the first (16).

6. Crane according to claim 4 or claim 5, **characterised in that** the jacks (16, 17) are controlled electrically or hydraulically.

7. Crane according to any one of claims 1 to 6, **characterised in that** winding in one direction or the other of the cable (3) which supports the lifting hook (4) is assured by an electric or hydraulic motor (13).

8. Crane according to any one of claims 1 to 7, **characterised in that** the means for controlling all of the functions, i.e. (7) for advance of the chassis (5) forwards or backwards; (8) for changing direction towards the right or towards the left; (9) or (14, 15, 16, 17, 18, 19) for angular pivoting of the boom (4, 4A) on a vertical plane (P1, P2) upwards or downwards or (10) for horizontal pivoting (P3, P4) towards the right or towards the left; (12) for extension or retraction (F1, F2) of the said boom (4, 4A); (13) for raising or descent of the cable (3) or of the lifting hook (2), are controlled remotely by means of a radio emitter (11), a receiver (20) being situated on a part of the crane (1) and connected to the different jacks or motors which assure the said functions of the said crane (1).

9. Crane according to any one of claims 1 to 7, **characterised in that** the means for controlling all of the functions, i.e. (7) for advance of the chassis (5) forwards or backwards; (8) for changing direction towards the right or towards the left; (9) or (14, 15, 16, 17, 18, 19) for angular pivoting of the boom (4, 4A) on a vertical plane (P1, P2) upwards or downwards or (10) for horizontal pivoting (P3, P4) towards the right or towards the left; (12) for extension or retraction (F1, F2) of the said boom (4, 4A); (13) for raising or descent of the cable (3) or of the lifting hook (2), are controlled remotely by means of an electrical control box (not represented) in a filar manner to the different motors or jacks which assure the said functions of the said crane.
